# EUROPÄISCHE PATENTSCHRIFT

(11) **EP 0 556 363 B1**
(45) Veröffentlichungstag und Bekanntmachung des Hinweises auf die Patenterteilung: **21.02.1996**
(21) Anmeldenummer: 92918301.0
(22) Anmeldetag: 07.09.1992
(51) Int. Cl.: B28B 17/00, B30B 15/02

(54) **VERTIKALPRESSE UND VERFAHREN ZU DEREN GEBRAUCH**
VERTICAL PRESS AND PROCESS FOR USING THE SAME
PRESSE VERTICALE ET SON PROCEDE D'UTILISATION

(30) Priorität: 11.09.1991 CH 2672/91
(43) Veröffentlichungstag der Anmeldung: 25.08.1993
(73) Patentinhaber: LAEIS BUCHER GmbH, D-54290 Trier (DE)
(72) Erfinder: HAUSER, Hans, Ulrich, CH-8166 Niederweningen (CH); LINDEMANS, Jörg, D-5500 Trier (DE); MICK, Martin, D-5501 Föhren (DE)
(74) Vertreter: Seeger, Jan
(86) Internationale Anmeldenummer: CH9200182
(87) Internationale Veröffentlichungsnummer: WO9304831

(56) Entgegenhaltungen:
- EP-A- 0 493 095
- DE-A- 2 551 675
- DE-C- 951 797
- US-A- 3 204 292
- US-A- 4 795 334
- PATENT ABSTRACTS OF JAPAN vol. 8, no. 112 (M-298)(1549) 25. Mai 1984 & JP-A-59 021 498 (YOSHITSUKA SEIKI K.K.) 3 February 1984

## Beschreibung

Die Erfindung betrifft eine Vertikal- Presse mit mindestens drei Formträgerelementen, von denen mindestens zwei vertikal verschieblich und eines fest angeordnet sind, sowie ein Verfahren zum Gebrauch der Vertikal-Presse.

Durch die DE-A1-28 41 684 (Bucher-Guyer AG) ist eine Steinpresse bekannt, bei der die Pressstempel auswechselbare Stempelplatten aufweisen. Die Herstellung von Formteilen im Pressverfahren auf derartigen Fressen vertikaler Bauart bedingt den Ein- und Ausbau entsprechender auswechselbarer Formen auf mindestens drei Formträgerelementen. Je mindestens ein Stempel wird dabei an je einem oberen bzw. unteren Stempelträger befestigt, eine Pressmatrix wird hingegen in eine Formträgerplatte eingebaut.

Weitere ähnliche Systeme bedingen je nach Verwendung den Einbau weiterer fester oder beweglicher Stempel. Die genannten drei oder mehr Werkzeugelemente werden dann zur Verpressung der eingefüllten Rohmaterialien gegeneinander bewegt. Dabei bewegen sich gegenüber der Pressform mindestens zwei Werkzeugelemente. Der Oberstempel presst von oben nach unten, und der Rahmen der Pressform ist ebenfalls in Pressrichtung beweglich. Der Unterstempel hingegen ist fest an einer unteren Traverse des Pressengestelles angebracht und bleibt stationär.

Andere Systeme haben einen feststehenden, mit dem Presssystem starr verbundenen Presstisch, jedoch zwei bewegte Stempel. Bei einem weiteren bekannten System schliesslich sind alle drei Werkzeugelemente beweglich.

Ein Wechsel der genannten Formen bedingt jeweils den Austausch aller Form- Elemente. Diese bleiben dabei in ihren Rahmen eingebaut oder werden vor dem Ausbau durch Verbindungselemente zum gemeinsamen Ausbau miteinander verbunden. Bei Fressen für grosse Teile sind die Formen entsprechend schwer, sodass beim Formwechsel mechanische Hilfsmittel zum Ein- und Ausfahren erforderlich sind.

Bei bekannten Fressen erfolgen die Formwechsel, insbesondere jene schwerer Formen von einer oder mehreren Tonnen Gewicht, mit den genannten mechanischen Hilfsmittteln, z.B. mit Hubstaplern oder Hebezeugen durch Verschiebung auf einen bereitstehenden Formwechselwagen. Solche Verfahren bedingen durch die relativ teueren Hebezeuge einen nachteiligen Aufwand.

Der Erfindung liegt die Aufgabe zugrunde, die genannten Nachteile zu vermeiden und gleichzeitig weitere Teile von Pressen, wie im Bereich des Füllkastens eingebaute mechanische Mischer, zum Zwecke der Reinigung, für den Unterhalt oder für Reparaturen in einfacher Weise auszuwechseln und zugänglich zu machen.

Gemäss der Erfindung wird dies bei einer Vertikal-Presse der eingangs genannten Art erreicht durch Hebemittel für auswechselbare Teile der Presse, welche am obersten Formträgerelement angebracht und mindestens teilweise in horizontaler und/oder vertikaler Richtung verschiebbar sind.

Ein wesentliches Merkmal der Erfindung besteht darin, dass das oberste Formträgerelement, an dem die Hebemittel angebracht sind, vertikal verschieblich ist, wobei durch diese Verschiebung die vertikale Verschiebung der Hebemittel erfolgt.

Nach einem weiteren Merkmal der Erfindung sind die Hebemittel von einer Vorderseite der Presse her gesehen nach vorn und/oder hinten horizontal bis ausserhalb des Bereiches der Presse verschiebbar. Zweckmässig sind dabei die Hebemittel am obersten Formträgerelement ausserhalb des Bereiches angebracht, welcher die Form trägt.

Vorzugsweise umfassen die Hebemittel zwei Laufschienen, welche an zwei gegenüberliegenden Seiten des obersten Formträgerelementes angebracht sind, ferner auf jeder Laufschiene zwei mit festem Abstand montierte Laufelemente, sowie an jedem Laufelement ein parallel zur Laufschiene schwenkbares, langgestrecktes Hebeelement.

Nach einem weiteren Merkmal der Erfindung ist eine programmierte Steuerung für die verschieblichen Formträgerelemente und Hebemittel vorgesehen, welche die Vertikalbewegungen schrittweise und formspezifisch auf verschiedenen Formen zugeordnete Positionen steuert.

Ein Verfahren für einen vorteilhaften Gebrauch der Vertikal- Presse zum Auswechseln von Form-Elementen der Presse, wie Oberstempel, Unterstempel und Formträgerelement, oder von weiteren Teilen der Presse, wie Füllkasten, Füllkastenmischer o. dergl., bei welcher Presse eine verschiebbare Einheit zur Aufnahme des Formträgerelementes für die Pressform zwischen dem obersten und einem untersten Formträgerelement vertikal verschieblich ist und das Formträgerelement Vorrichtungen zur Ankopplung auswechselbarer Teile aufweist, ist dadurch gekennzeichnet, dass a) die auswechselbaren Teile mit Hilfe der vertikal verschieblichen Einheit und von distanzhaltenden Kopplungselementen in eine geeignete Lage zur Kopplung an die Hebemittel gefahren, aneinandergekoppelt und als Paket an diese Hebemittel angekoppelt werden, wobei die Hebemittel selbst nicht vertikal verschoben werden, oder dass die auswechselbaren Teile mit Hilfe der vertikal verschieblichen Einheit oder der Hebemittel in eine geeignete Lage zur Kopplung an das Formträgerelement gebracht und mittels separater distanzhaltender Kopplungselemente gekoppelt werden und dass b) die auswechselbaren Teile derart zusammengefasst als Paket in den Pressraum ein- oder aus diesem herausgeführt werden.

Der mit der Erfindung erzielte Vorteil besteht darin, dass die Handhabung der Presse wesentlich vereinfacht wird und vorhandene Fressensteuerungen problemlos zur Steuerung der Hebemittel und zum Teilewechsel nutzbar gemacht werden können.

Die Erfindung ist in der folgenden Beschreibung und den Figuren der Zeichnung näher erläutert. Es zeigen
Figur 1 eine perspektivische Ansicht einer beispielsweisen erfindungsgemässen Presseneinrichtung.
Figur 2 eine schematische Ansicht einer erfindungsgemässen Fresseneinrichtung, welche einen Füllkasten aufweist.

Wie die Figur 1 zeigt, umfasst die veranschaulichte Fresseneinrichtung im wesentlichen eine hydraulisch betätigte Viersäulenpresse 1. Am oberen Ende der vier Säulen 2 ist ein Joch 3 angeordnet, in dem ein auch auf den Säulen 2 geführtes Formträgerelement 4 gelagert ist. Das Formträgerelement 4 besitzt einen innerhalb des Joches 3 angeordneten hydraulischen Antrieb 4' zum absenken und einen weiteren hydraulischen Antrieb 4'' zum anheben. Dem Formträgerelement 4 ist eine am unteren Ende der Säulen 2 befindliche und ebenfalls entlang den Säulen 2 verschiebbare Einheit 5 zugeordnet, welche ein weiteres, mit der Einheit 5 zusammen verschiebliches Formträgerelement 5' aufnehmen kann. Das Formträgerelement 5' ist in einer Lage ausserhalb der Einheit 5 dargestellt und als Hohlform ausgebildet, in welche zwei Oberstempel 6, 6' und zwei Unterstempel 7, 7' eingreifen.

Beim Pressvorgang sind, wie in der Figur 1 nicht gezeigt, die Oberstempel 6, 6' am Formträgerelement 4 und die Unterstempel an einem Formträgerelement 8 befestigt und schliessen gemeinsam mit dem Formträgerelement 5' das zu pressende Produkt ein. Die verschiebbare Einheit 5 wird durch zwei Kolbenstangen 9, von denen nur eine sichtbar ist, angehoben und abgesenkt, das Formträgerelement 8 ist hingegen nicht verschiebbar. Die Hohlform des Formträgerelementes 5' wird mit Pressmaterial gefüllt durch einen nicht dargestellten Einfüllschieber, welcher von ausserhalb der Säulen 2 her über einen ebenfalls nicht gezeigten Support das Pressmaterial über die Hohlform des Formträgerelementes 5' schiebt. Das Pressmaterial kann beispielsweise keramischer Sand sein, der zu feuerfesten Steinen verarbeitet werden soll.

Die Arbeitsweise der Presse entspricht im wesentlichen derjenigen herkömmlicher Pressen, wie sie beispielsweise in der DE-A-27 41 800 beschrieben ist.

Am obersten Formträgerelement 4 sind, wie die Figur 1 zeigt, an zwei gegenüberliegenden Seiten je eine Laufschiene 10, 10' in Form eines Hohlprofils angebracht. Diese Laufschienen 10, 10' ragen nach vorn aus dem Bereich der Viersäulenpresse 1 heraus und tragen jede zwei Laufelemente, an denen je ein langgestrecktes Hebeelement 11 befestigt ist. Der Abstand der Laufelemente in jeder Laufschiene 10 oder 10' ist durch nicht gezeigte Distanzelemente konstant gehalten, und die Hebeelemente 11 sind an den Laufelementen mit Scharnieren in Richtung parallel zu den Laufschienen 10 oder 10' schwenkbar befestigt. Die Laufelemente besitzen nicht dargestellte Antriebselemente zur Verschiebung in den Laufschienen.

Wie ersichtlich, ist an den Hebeelementen 11 ein Paket aufgehängt, welches aus den beiden Oberstempeln 6, 6', den beiden Unterstempeln 7, 7' und dem Formträgerelement 5' besteht, welche durch distanzhaltende Kopplungselemente 13 aneinander gekoppelt sind. Die Bauelemente dieses Paketes sind für die Form des zu pressenden Produktes spezifisch und werden, wie dargestellt, für einen Wechsel dieser Form durch die oben beschriebenen Hebe- und Transportmittel aus der Viersäulenpresse 1 herausgefahren und auf einen Formwechselwagen 12 abgesetzt. Dabei werden in zweckmässiger Weise der hydraulische Antrieb 4' und eine zugehörige Antriebssteuerung des obersten Formträgerelementes 4 für die Vertikalbewegung des genannten Paketes, sowie auch seiner Einzelteile nutzbar gemacht. Insbesondere dient diese Vertikalbewegung auch bereits vor dem horizontalen Verschieben des Paketes zum Koppeln der auswechselbaren Teilen 6, 6', 7, 7', 5' über die distanzhaltenden Kopplungselemente 13.

In Figur 2 ist eine zweite Ausführungsform einer hydraulischen Viersäulen- Steinpresse gemäss der Erfindung dargestellt, wobei Bezugszeichen, welche auch in Figur 1 vorkommen, entsprechende Bauelemente bezeichnen. Am oberen Ende der vier Säulen 2 ist ein Joch 3 angeordnet, das durch Säulenmuttern 14 vor einem Ausfahren aus den Säulen 2 während des Pressvorganges gesichert ist. In der Mitte des Jochs 3 ist ein nach unten vorstehender Kolben 6 stationär befestigt. Am unteren Ende der Säulen 2 ist eine entlang den Säulen verschiebbare Pressplatte 18 angeordnet, in deren Mitte ein Kolben 7 nach oben ragt. Über der Pressplatte 18 ist eine ebenfalls entlang den Säulen 2 verschiebbare Einheit 5 angeordnet, auf der ein Formrahmen 24 befestigt ist. Der Formrahmen 24 weist eine Hohlform 26 auf. Der Boden der Hohlform 26 wird durch den Kolben 7 gebildet.

Neben dem Formrahmen 24 ausserhalb der Säulen 2 befindet sich ein Support 28, der an der verschiebbaren Einheit 5 angeordnet ist und eine hydraulische Einrichtung 30 zur Verschiebung eines oben und unten offenen Materialbehälters 32 trägt. Der Materialbehälter 32 wird von Führungsstangen 34 geführt. Ferner ist ein Einfülltrichter 36 auf dem Support 28 zum Füllen des Materialbehälters 32 vorgesehen. Zum Füllen der Hohlform 26 kann der Formrahmen 24 gegen den Support 28 derart ausgerichtet werden, dass sie gemeinsam einen Tisch bilden, auf dem der Materialbehälter 32 vom Einfülltrichter 36 zur Hohlform 26 verschiebbar ist.

Wie das Ausführungsbeispiel gemäss Figur 1 ist auch jenes gemäss Figur 2 mit zwei Laufschienen ausgerüstet, von denen die vordere 10' in Figur 2 erkennbar ist. Auf jeder Laufschiene 10' sind auf Laufelementen zwei langgestreckte, parallel zur Laufschiene 10' schwenkbare Hebeelemente 11 horizontal verschiebbar montiert. Der Materialbehälter 32, welcher wie oben beschrieben als Füllkasten dient, besitzt in an sich bekannter Weise einen nicht mit dargestellten Füllkastenmischer, welcher das vom Einfülltrichter 36 her kommende Rohmaterial mischt. Füllkasten 32 und Füllkastenmischer sind als auswechselbare Teile der Presse 1 mit nicht mit dargestellten Einrichtungen zur Kopplung an die Hebeelemente 11 versehen. Nach Durchführung einer derartigen Kopplung senkt man den Support 28 mit Hilfe der verschiebbaren Einheit 5 vertikal ab und transportiert die an den Hebeelementen 11 verbleibenden Füllkasten 32, Füllkastenmischer oder deren Teile oder Baugruppen nach vorn horizontal bis ausserhalb des Bereiches der Presse 1 zur Reinigung und/oder Revision.

Die Erfindung umfasst weitere, in der Zeichnung nicht im Einzelnen dargestellte aber zweckmässige Merkmale. So können die Hebeelemente 11 für die auswechselbaren Teile 5', 6, 6', 7, 7' mit zentral steuerbaren Kopplungselementen ausgerüstet sein, wobei eine zugehörige Steuerung gleichzeitig die zentrale Steuerung der horizontalen und vertikalen Verschiebung der Hebemittel übernimmt. Solche Kopplungselemente können auch als Schnellkupplungen ausgeführt sein. Eine derartige Steuerung ist dann mit Vorteil programmierbar ausgebildet derart, dass die für den Wechsel der Formträgerelemente für unterschiedliche Formen der Press- Produkte erforderlichen Verschiebungen auf dazu passende Zwischenpositionen und auf diesen auszuführende Kopplungs- und Entkopplungsvorgänge für eine Reihe von Formen programmiert und automatisch ausführbar sind.

## Patentansprüche

1. Vertikal- Presse mit mindestens drei Formträgerelementen, von denen mindestens zwei vertikal verschieblich und eines fest angeordnet sind, **gekennzeichnet** durch Hebemittel (10, 10', 11) für auswechselbare Teile (5', 6, 6', 7, 7') der Presse (1), welche am obersten vertikal verschieblichen Formträgerelement (4) angebracht und mindestens teilweise in horizontaler und/oder vertikaler Richtung verschiebbar sind.

2. Vertikal- Presse nach Anspruch 1, dadurch **gekennzeichnet**, dass die vertikale Verschiebung der Hebemittel (10, 10', 11) durch das oberste Formträgerelement (4) mittels hydraulischer Antriebe (4', 4'') erfolgt.

3. Vertikal- Presse nach einem der Ansprüche 1 oder 2, dadurch **gekennzeichnet**, dass die Hebemittel (10, 10', 11) von einer Vorderseite der Presse (1) her gesehen nach vorn und/oder hinten horizontal bis ausserhalb des Bereiches der Presse verschiebbar sind.

4. Vertikal- Presse nach einem der Ansprüche 1 bis 3, dadurch **gekennzeichnet**, dass die Hebemittel (10, 10', 11) am obersten Formträgerelement (4) ausserhalb des Bereiches angebracht sind, welcher die Form (6, 6')trägt.

5. Vertikal- Presse nach einem der Ansprüche 1 bis 4, dadurch **gekennzeichnet**, dass die Hebemittel (10, 10', 11) Elemente zur Kopplung an die auswechselbaren Teile aufweisen und dass eine Steuerung vorgesehen ist, mit der die Elemente zur Kopplung und die horizontale und vertikale Verschiebung der Hebemittel zentral steuerbar sind.

6. Vertikal- Presse nach einem der Ansprüche 1 bis 5, dadurch **gekennzeichnet**, dass die Hebemittel (10, 10') am obersten Formträgerelement (4) mindestens teilweise fest angebracht sind.

7. Vertikal- Presse nach einem der Ansprüche 1 bis 6, dadurch **gekennzeichnet**, dass die Hebemittel (11) Schnellkupplungen zur Kopplung an die auswechselbaren Teile (5') aufweisen.

8. Vertikal- Presse nach Anspruch 2, dadurch **gekennzeichnet**, dass die Hebemittel zwei Laufschienen (10, 10') umfassen, welche an zwei gegenüberliegenden Seiten des obersten Formträgerelementes (4) angebracht sind, ferner auf jeder Laufschiene zwei mit festem Abstand montierte Laufelemente, sowie an jedem Laufelement ein parallel zur Laufschiene (10, 10') schwenkbares, langgestrecktes Hebeelement (11).

9. Vertikal- Presse nach einem der Ansprüche 1 bis 8, **gekennzeichnet** durch eine programmierte Steuerung für die verschieblichen Formträgerelemente (4, 5) und Hebemittel (10, 10', 11), welche die Vertikalbewegungen schrittweise und formspezifisch auf verschiedenen Formen zugeordnete Positionen steuert.

10. Vertikalpresse nach Anspruch 1, welche einen Füllkasten (32) nebst Füllkastenmischer aufweist, dadurch **gekennzeichnet**, dass Teile oder Baugruppen von Füllkasten (32) oder Füllkastenmischer Einrichtungen zur Kopplung der Hebemittel (11) für die auswechselbaren Teile aufweisen.

11. Vertikalpresse nach Anspruch 10, **gekennzeichnet** durch Hebemittel, welche geeignet sind, die Teile oder Baugruppen von Füllkasten oder Füllkastenmischer unter das Niveau eines Formtisches (24, 28) abzusenken, welcher ein Formträgerelement für die Pressform trägt.

12. Verfahren zum Gebrauch der Vertikal-Presse nach Anspruch 1 zum Auswechseln von Form-Elementen der Presse, wie Oberstempel (6, 6'), Unterstempel (7, 7') und Formträgerelement (5'), oder von weiteren Teilen der Presse, wie Füllkasten (32), Füllkastenmischer o. dergl., bei welcher Presse eine verschiebbare Einheit (5) zur Aufnahme des Formträgerelementes (5') für die Pressform zwischen dem obersten (4) und einem untersten Formträgerelement (8) vertikal verschieblich ist und das Formträgerelement (5') Vorrichtungen zur Ankopplung auswechselbarer Teile aufweist, dadurch **gekennzeichnet**, dass a) die auswechselbaren Teile (6, 6', 7, 7', 5') mit Hilfe der vertikal verschieblichen Einheit (5) und von distanzhaltenden Kopplungselementen (13) in eine geeignete Lage zur Kopplung an die Hebemittel (11) gefahren, aneinandergekoppelt und als Paket an diese Hebemittel (11) angekoppelt werden, wobei die Hebemittel (11) selbst nicht vertikal verschoben werden, oder dass die auswechselbaren Teile (6, 6', 7, 7') mit Hilfe der vertikal verschieblichen Einheit (5) oder der Hebemittel (10, 10', 11) in eine geeignete Lage zur Kopplung an das Formträgerelement (5') gebracht und mittels separater distanzhaltender Kopplungselemente (13) gekoppelt werden und dass b) die auswechselbaren Teile (6, 6', 7, 7', 5,) derart zusammengefasst als Paket in den Pressraum ein- oder aus diesem herausgeführt werden.

## Claims

1. Vertical press comprising at least three mould-carrying elements, at least two of which are vertically movable and one of which is fixed, characterised by lifting means (10, 10', 11) for exchangeable parts (5', 6, 6', 7, 7') of the press (1) which are mounted on the uppermost vertically movable mould-carrying element (4) and are movable at least partially in the horizontal and/or vertical direction.

2. Vertical press according to claim 1, characterised in that the vertical movement of the lifting means (10, 10', 11) is effected by the uppermost mould-carrying element (4) by means of hydraulic drives (4', 4'').

3. Vertical press according to either of claims 1 or 2, characterised in that the lifting means (10, 10', 11) are movable forwards and/or backwards horizontally to outside the region of the press (1) as viewed from the front of the press.

4. Vertical press according to one of claims 1 to 3, characterised in that the lifting means (10, 10', 11) are mounted on the uppermost mould-carrying element (4) outside the region which carries the mould (6, 6').

5. Vertical press according to one of claims 1 to 4, characterised in that the lifting means (10, 10', 11) have elements for coupling to the exchangeable parts and that a control is provided by means of which the coupling elements and the horizontal and vertical movement of the lifting means can be centrally controlled.

6. Vertical press according to one of claims 1 to 5, characterized in that the lifting means (10, 10') are at least partially fixedly mounted on the uppermost mould-carrying element (4).

7. Vertical press according to one of claims 1 to 6, characterized in that the lifting means (11) have rapid-action couplings for coupling to the exchangeable parts (5').

8. Vertical press according to claim 2, characterised in that the lifting means include two running rails (10, 10') which are mounted on two opposing sides of the uppermost mould-carrying element (4) and furthermore on each running rail two running elements mounted at a fixed distance and on each running element an elongated lifting element (11) which can swivel parallel to the running rail (10, 10').

9. Vertical press according to one of claims 1 to 8, characterised by a programmed control for the movable mould-carrying elements (4, 5) and lifting means (10, 10', 11) which controls the vertical movements to positions associated with different moulds in a stepwise and mould-specific manner.

10. Vertical press according to claim 1, having a hopper (32) and a hopper mixer, characterised in that parts or structural components of the hopper (32) or hopper mixer have arrangements for coupling the lifting means (11) for the exchangeable parts.

11. Vertical press according to claim 10, characterised by lifting means which are capable of lowering the parts or structural components of the hopper or hopper mixer to below the level of a mould table (24, 28) which carries a mould-carrying element for the compression mould.

12. Process for using the vertical press according to claim 1 for exchanging mould elements of the press, such as top ram (6, 6'), bottom ram (7, 7') and mould-carrying element (5'), or other parts of the press, such as hopper (32), hopper mixer or the like, in which press a movable unit (5) for receiving the mould-carrying element (5') for the compression mould is vertically movable between the uppermost (4) and a lowermost mould-carrying element (8) and the mould-carrying element (5) has devices for coupling exchangeable parts, characterised in that a) the exchangeable parts (6, 6', 7, 7', 5') are brought with the aid of the vertically movable unit (5) and spacing coupling elements (13) into a suitable position for coupling to the lifting means (11), are coupled together and are coupled to these lifting means (11) as a package, the lifting means (11) themselves not being moved vertically, or that the exchangeable parts (6, 6', 7, 7') are brought with the aid of the vertically movable unit (5) or the lifting means (10, 10', 11) into a suitable position for coupling to the mould-carrying element (5') and are coupled by means of separate spacing coupling elements (13) and that b) the exchangeable parts (6, 6', 7, 7', 5') are assembled together so that they are guided into or out of the pressing chamber as a package.

## Revendications

1. Presse verticale avec au moins trois éléments porteurs de moule, dont au moins deux sont disposés à déplacement vertical et dont un est disposé fixement, **caractérisée** par des moyens de levage (10, 10', 11) pour des pièces remplaçables (5', 6, 6', 7, 7') de la presse (1), qui sont montés sur l'élément porteur de moule verticalement coulissant le plus haut (4) et sont déplaçables au moins pour partie en direction horizontale et/ou en direction verticale.

2. Presse verticale selon la revendication 1, **caractérisée** en ce que le déplacement vertical des moyens de levage (10, 10', 11) par l'élément porteur de moule le plus haut (4) s'effectue au moyen d'entraînements hydrauliques (4', 4'').

3. Presse verticale selon la revendication 1 ou 2, **caractérisée** en ce que les moyens de levage (10, 10', 11) sont, vus depuis un côté avant de la presse (1), déplaçables horizontalement vers l'avant et/ou vers l'arrière jusqu'en dehors de la région de la presse.

4. Presse verticale selon l'une des revendications 1 à 3, **caractérisée** en ce que les moyens de levage (10, 10', 11) sont montés sur l'élément porteur de moule le plus haut (4) en dehors de la région qui porte le moule (6, 6').

5. Presse verticale selon l'une des revendications 1 à 4, **caractérisée** en ce que les moyens de levage (10, 10', 11) présentent des éléments pour l'accouplement aux pièces remplaçables, et en ce qu'est prévue une unité de commande qui permet la commande centralisée des éléments d'accouplement et du déplacement horizontal et vertical des moyens de levage.

6. Presse verticale selon l'une des revendications 1 à 5, **caractérisée** en ce que les moyens de levage (10, 10') sont montés au moins pour partie fixement sur l'élément porteur de moule le plus haut (4).

7. Presse verticale selon l'une des revendications 1 à 6, **caracterisée** en ce que les moyens de levage (11) présentent des accouplements rapides pour l'accouplement aux pièces remplaçables (5').

8. Presse verticale selon la revendication 2, **caractérisée** en ce que les moyens de levage comprennent deux rats de roulement (10, 10') qui sont montés sur deux côtés opposés de l'élément porteur de moule le plus haut (4), ainsi que deux éléments roulants montés à distance fixe sur chaque rail de roulement et, sur chaque élément roulant, un élément de levage (11) s'étendant en longueur et pouvant pivoter parallèlement au rail de roulement (10, 10').

9. Presse verticale selon l'une des revendications 1 à 8, **caractérisée** par une unité de commande programmée pour les éléments porteurs de moule déplaçables (4, 5) et les moyens de levage déplaçables (10, 10', 11), qui commande les déplacements verticaux pas à pas et à des positions associées aux différents moules d'une manière spécifique aux moules.

10. Presse verticale selon la revendication 1, qui présente un caisson de remplissage (32) avec un mélangeur de caisson de remplissage, **caractérisée** en ce que des pièces ou sous-ensembles du caisson de remplissage (32) ou du mélangeur de caisson de remplissage présentent des dispositifs pour l'accouplement des moyens de levage (11) pour les pièces remplaçables.

11. Presse verticale selon la revendication 10, **caractérisée** par des moyens de levage qui conviennent pour abaisser les pièces ou sous-ensembles du caisson de remplissage ou du mélangeur de caisson de remplissage en dessous du niveau d'une table de moule (24, 28) qui porte un élément porteur de moule pour le moule à presser.

12. Procédé d'utilisation de la presse verticale selon la revendication 1 pour le remplacement d'éléments de moule de la presse, tels que le poinçon supérieur (6, 6'), le poinçon inférieur (7, 7') et l'élément porteur de moule (5'), ou d'autres pièces de la presse, telles que le caisson de remplissage (32), le mélangeur de caisson de remplissage ou analogues, presse dans laquelle une unité déplaçable (5) destinée à recevoir l'élément porteur de moule (5') pour le moule à presser est verticalement coulissante entre l'élément porteur de moule le plus haut (4) et un élément porteur de moule le plus bas (8), et l'élément porteur de moule (5') présente des dispositifs pour l'accouplement de pièces remplaçables, **caractérisé** en ce que (a) les pièces remplaçables (6, 6', 7, 7', 5') sont, à l'aide de l'unité verticalement coulissante (5) et d'éléments d'accouplement (13) maintenant un écartement, amenées dans une position appropriée pour l'accouplement aux moyens de levage (11), accouplées les unes aux autres et accouplées en tant que groupe à ces moyens de levage (11), les moyens de levage (11) eux-mêmes n'étant pas verticalement déplacés, ou en ce que les pièces remplaçables (6, 6', 7, 7') sont, à l'aide de l'unité verticalement coulissante (5) ou des moyens de levage (10, 10', 11), amenées dans une position appropriée pour l'accouplement à l'élément porteur de moule (5') et accouplées au moyen d'éléments d'accouplement séparés (13) maintenant un écartement, et en ce que (b) les pièces remplaçables (6, 6', 7, 7', 5') ainsi réunies sous forme de groupe sont introduites dans la chambre de pressage ou évacuées de cette chambre.
